# EUROPÄISCHE PATENTSCHRIFT

(11) **EP 2 403 380 B1**
(45) Veröffentlichungstag und Bekanntmachung des Hinweises auf die Patenterteilung: **17.12.2014**
(21) Anmeldenummer: 10707511.1
(22) Anmeldetag: 03.03.2010
(51) Int. Cl.: A47B 88/04, F24C 15/16

(54) **SCHNELLBEFESTIGUNGSEINRICHTUNG**
QUICK-FIXING DEVICE
DISPOSITIF À FIXATION RAPIDE

(30) Priorität: 06.03.2009 DE 202009003045 U
(43) Veröffentlichungstag der Anmeldung: 11.01.2012
(73) Patentinhaber: Paul Hettich GmbH & Co. KG, 32278 Kirchlengern (DE)
(72) Erfinder: REHAGE, Daniel, 33611 Bielefeld (DE)
(74) Vertreter: Dantz, Jan Henning
(86) Internationale Anmeldenummer: PCT/EP2010/052707
(87) Internationale Veröffentlichungsnummer: WO 2010/100198

(56) Entgegenhaltungen:
- EP-A2- 1 840 473
- WO-A1-2007/074114
- WO-A1-2007/090738
- US-A- 5 407 084

## Beschreibung

Die vorliegende Erfindung betrifft eine Schnellbefestigungseinrichtung mit einer Führungsschiene die an einer horizontal verlaufenden Stange befestigst ist, die an gegenüberliegenden Seiten jeweils einen abgebogenen Endabschnitt aufweist, die an Pfosten eines gitterartigen Seitenteils festgelegt sind, wobei mindestens ein abgebogene Endabschnitt durch eine mit der Führungsschiene verbundene Klammer umgriffen ist.

Die WO 2007/074114 offenbart ein Schnellbefestigungselement zur Befestigung einer Führungsschiene einer Ausziehführung an einem gitterartigen Seitenteil. Hierfür wird die horizontale Stange in einem abgewinkelten Endbereich durch einen klammerartigen Halteabschnitt jeweils umgriffen, so dass die beiden Halteabschnitte in eine Richtung parallel zu den abgewinkelten Endabschnitten aufgeschoben werden können. Dies ermöglicht eine einfache Montage, allerdings steht die Führungsschiene der Auszugsführung meist in den Innenraum eines Haushaltsgerätes benachbart zu der horizontalen Stange hinein.

Die WO 2007/090738 offenbart eine Schnellbefestigung für eine Führungsschiene, bei der zwei klammerartige Halteelemente vorgesehen sind, die in eine Richtung parallel zur Längsrichtung der Stange auf die abgebogenen Endabschnitte aufschiebbar sind. Dadurch kann eine Montage auf einfache Weise von einer Vorderseite erfolgen. Auch hier umgreifen die klammerartigen Halteabschnitte nicht nur den abgebogenen Endabschnitt, sondern auch den in Längsrichtung verlaufenden Bereich einer Stange, so dass der Aufbau nach innen relativ groß ist.

Es ist daher Aufgabe der vorliegenden Erfindung, eine Schnellbefestigungseinrichtung mit einer Führungsschiene die an einer horizontal verlaufenden Stange befestigst ist zu schaffen, die einen kompakten Aufbau besitzt und eine einfache Befestigung der Führungsschiene ermöglicht. Diese Aufgabe wird mit einer Schnellbefestigungseinrichtung mit den Merkmalen des Anspruches 1 gelöst.

Erfindungsgemäß ist an mindestens einer Klammer ein an einem Pfosten auf der zur Führungsschiene gewandten Seite anliegender Anschlag ausgebildet, so dass der Anschlag eine Sicherung gegen ein Verschieben der Schnellbefestigungseinrichtung in Richtung des Pfostens ausbildet. Dadurch wird erreicht, dass die Befestigungsstellen an dem Bereich der Längserstreckung der Stange entfallen können und die Befestigung näher an dem Pfosten, also an einer Außenwand eines Innenraumes angeordnet ist, denn das Seitengitter mit den Stangen wird meist an einer Seitenwand eines Innenraumes festgelegt, insbesondere in einem Backofen. Dadurch wird der nutzbare Innenraum vergrößert und die Führungsschiene der Auszugsführung kann weiter außen positioniert werden.

Vorzugsweise ist an beiden Klammern ein Anschlag zur Anlage an einem Pfosten auf der zur Führungsschiene gewandten Seite ausgebildet, so dass bei einer Belastung der Führungsschiene zu den Pfosten hin eine Abstützung an beiden Klammern erfolgt und auch eine Schwenkbewegung der Schnellbefestigungseinrichtung verhindert wird. Der Anschlag kann dabei wahlweise plattenförmig ausgebildet sein und eine ebene Anlagefläche ausbilden, oder an einem U-förmigen Halter ausgebildet sein. Bei dem U-förmigen Halter besteht der Vorteil, dass nicht nur Kräfte in Richtung der Pfosten übertragen werden können, sondern auch Zugkräfte der Führungsschiene von dem Pfosten durch den U-förmigen Halter aufgenommen werden. Dies erfordert, dass der U-förmige Halter mit einem Schenkel zwischen den Pfosten und einer Seitenwand, beispielsweise eines Backofens, einfügbar ist.

Für eine stabile Befestigung der Schnellbefestigungseinrichtung ist vorzugsweise eine Klammer über Rastmittel an dem abgebogenen Endabschnitt einer Stange fixiert. Die Rastmittel können dabei durch biegbare Stege an der Klammer gebildet sein, so dass eine leichte Montage gewährleistet ist.

Für eine einfache Festlegung der Schnellbefestigungseinrichtung weist mindestens eine Klammer zwei winklig zueinander angeordnete U-förmige Aufnahmen auf. Dadurch kann diese Klammer durch Einstecken eines abgebogenen Endabschnittes oder des Pfostens in eine erste Aufnahme und anschließendes Verschwenken derart, dass die zweite U-förmige Aufnahme mit einem abgebogenen Endabschnitt oder dem Pfosten in Eingriff gelangt, einfach montiert werden, wobei die Klammer einen minimalen Materialbedarf besitzt, denn durch die Ausbildung zweier Uförmiger Aufnahmen kann die Klammer besonders kompakt und materialsparend ausgebildet sein.

Für eine einfache Montage der beiden Klammern an der Führungsschiene können beide Klammern an einer Leiste festgelegt sein, die mit der Führungsschiene verbunden ist. Dadurch können die beiden Klammern an der Leiste vormontiert sein, so dass nur ein Befestigungsschritt erforderlich ist, nämlich die Festlegung der Leiste an der Führungsschiene. Alternativ ist es auch möglich, die Klammern integral mit der Führungsschiene auszubilden, so dass auf eine zusätzliche Leiste verzichtet werden kann. Eine weitere Alternative stellt die direkte Festlegung der Klammern an der Führungsschiene dar. Dies kann z.B. durch form- oder stoffschlüssige Festlegung geschehen.

Für eine kompakte Anordnung der Führungsschiene an dem Seitengitter ist die Führungsschiene oberhalb der Stange angeordnet, so dass die Schnellbefestigungseinrichtung die Führungsschiene nicht neben einer horizontalen Stange positioniert wird, sondern oberhalb, so dass der nutzbare Innenraum eines Backofens oder anderen Haushaltsgerätes vergrößert wird. Idealerweise können die gleichen Gargutträger verwendet werden, die vor der Montage der Auszugsführung an dem Seitengitter in das Seitengitter einschiebbar waren. Somit können bei der erfindungsgemäßen Befestigungsanordnung leicht Auszugsführungen zur Erhöhung des Komforts nachgerüstet werden. Der Nutzer kann die gleichen Gargutträger weiterverwenden.

Vorzugsweise umgreifen die Rastmittel die Stange oder den Pfosten um mehr als die Hälfte des Durchmessers, so dass ein sicherer Halt gewährleistet ist. Die Stange bzw. der Pfosten ist im Querschnitt meist kreisförmig ausgebildet, so dass die Rastmittel um die Hälfte oder mehr zu der Stange oder den Pfosten ragen und für eine sichere Festlegung sorgen.

Die Erfindung wird nachfolgend anhand mehrerer Ausführungsbeispiele mit Bezug auf die beigefügten Zeichnungen näher erläutert. Es zeigen:
- Figuren 1A bis 1C: mehrere Ansichten einer Schnellbefestigungseinrichtung gemäß einem ersten Ausführungsbeispiel bei der Montage;
- Figuren 2A und 2B: zwei Ansichten der Klammern der Schnellbefestigungseinrichtung der Figuren 1;
- Figuren 3A und 3B: zwei Ansichten einer modifizierten Ausgestaltung von Klammern einer Schnellbefestigungseinrichtung;
- Figuren 4A bis 4C: mehrere Ansichten einer weiteren Ausführungsform einer erfindungsgemäßen Schnellbefestigungseinrichtung bei der Montage;
- Figuren 5A und 5B: zwei Ansichten der Klammern der Schnellbefestigungseinrichtung der Figuren 4;
- Figuren 6A und 6B: zwei Ansichten modifizierter Klammern einer Schnellbefestigungseinrichtung;
- Figuren 7A bis 7C: mehrere Ansichten einer weiteren Ausführungsform einer Schnellbefestigungseinrichtung bei der Montage;
- Figuren 8A und 8B: zwei Ansichten der Klammern der Schnellbefestigungseinrichtung der Figuren 7;
- Figuren 9A und 9B: zwei Ansichten einer modifizierten Ausgestaltung der Klammern einer Schnellbefestigungseinrichtung;
- Figuren 10A bis 10C: mehrere Ansichten einer weiteren Ausführungsform einer Schnellbefestigungseinrichtung bei der Montage; und
- Figuren 11A und 11B: zwei Ansichten der Klammern der Schnellbefestigungseinrichtung der Figuren 10.

Eine Schnellbefestigungseinrichtung zur Festlegung einer Auszugsführung an einem Seitengitter 1 wird insbesondere für Backöfen eingesetzt, kann aber auch für andere Haushaltsgeräte oder im Möbelbereich verwendet werden.

Das Seitengitter 1 umfasst zwei vertikale Pfosten 2, an denen eine Vielzahl horizontaler Stangen 3 festgelegt sind. Die Stangen 3 sind jeweils paarweise angeordnet, aber auch andere Formen eines Seitengitters 1 sind möglich. Jede horizontale Stange 3 umfasst einen Mittelabschnitt, der sich in Längsrichtung der Stange 3 erstreckt und an gegenüberliegenden Seiten sind abgebogene Endabschnitte 4 vorgesehen, die im Wesentlichen rechtwinklig zu der Längsrichtung verlaufen. Die Endabschnitte 4 sind endseitig an den Pfosten 2 festgelegt, beispielsweise durch Schweißpunkte.

Zur Montage einer Auszugsführung sind zwei Klammern 10 und 20 vorgesehen, die an einer Leiste 7 festgelegt sind. Die Leiste 7 ist an einer Führungsschiene 6 der Auszugsführung fixiert, an der über Wälzkörper ein oder mehrere Laufschienen 5 verfahrbar gelagert sind. Zusätzlich befindet sich eine auszugsverlängernde Mittelschiene 8 zwischen der Führungsschiene 6 und der Laufschiene 5 die ebenfalls über Wälzkörper gelagert ist. Dabei umgreift eine erste Klammer 10 einen Endabschnitt 4 an einer Vorderseite des Seitengitters 1 und die zweite Klammer 20 umgreift einen hinteren Endabschnitt 4 an einem rückseitigen Bereich des Seitengitters 1.

Die hintere Klammer 20 umfasst eine U-förmige Aufnahme 16, an der ein plattenförmiger Anschlag 17 ausgebildet ist. In die U-förmige Aufnahme 16 ist der gebogene Endabschnitt 4 eingefügt, während der plattenförmige Anschlag 17 an dem vertikalen Pfosten 2 anliegt.

Die vordere Klammer 10 umfasst ebenfalls eine U-förmige Aufnahme 11 zum Einfügen des abgebogenen Endabschnittes 4, wobei benachbart ein plattenförmiger Anschlag 12 an dem vorderen Pfosten 2 anliegt.

Die Montage der Schnellbefestigungseinrichtung mit den Klammern 10 und 20 erfolgt durch Aufschieben der Klammern 10 und 20 in horizontale Richtung auf eine Stange 3, bis ein Verrasten der Klammern 10 und 20 durch Hintergreifen der Vorsprünge 14 bzw. 25 hinter die Stange 3 an dem Seitengitter 1 erfolgt.

Wie in den Figuren 2A und 2B gezeigt ist, umfasst die vordere Klammer 10 eine U-förmige Aufnahme 11 für den abgebogenen Endabschnitt 4 sowie einen plattenförmigen Anschlag 12 zur Anlage an einem Pfosten 2. Ferner ist ein biegbarer Steg 13 vorgesehen, an dem endseitig ein abgewinkelter Vorsprung 14 angeordnet ist. Der Vorsprung 14 hintergreift die Stange 3 in einem Längsbereich, während eine an dem Steg 13 ausgebildete Auflage 15 an der Oberseite der Stange 13 im Bereich der Längserstreckung anliegt. Dadurch gewährleistet die Klammer 10 einen sicheren Halt der Führungsschiene 6 durch Abstützung in unterschiedliche Richtungen.

Die hintere Klammer 20 umfasst ebenfalls eine U-förmige Aufnahme 16, an der benachbart ein plattenförmiger Anschlag 17 zur Anlage an einem Pfosten 2 ausgebildet ist. Bei der hinteren Klammer 20 ist ein Steg 22 an der Leiste 7 fixiert, wobei eine benachbarte Platte 18 durch einen Schlitz 26 in Längsrichtung der Stange 3 beabstandet ist und dadurch biegbar ist. Die Platte 18 umfasst auf der zur Aufnahme 16 gegenüberliegenden Seite einen nach unten gerichteten Vorsprung 25, der eine Stange 3 hintergreift und an dieser anliegt. Ferner ist eine Auflage 19 vorgesehen, die an einem oberen Bereich der Stange 3 anliegt, so dass auch die Klammer 20 für eine Kraftabtragung von der Leiste 7 auf das Seitengitter 1 sorgt und Kräfte in unterschiedliche Richtungen durch entsprechende Anlageflächen übertragen werden.

In Figur 3A und 3B sind zwei Klammern 10 und 20' gezeigt, die bei einer modifizierten Schnellbefestigungseinrichtung eingesetzt werden. Die Klammer 10 entspricht dem ersten Ausführungsbeispiel, während die Klammer 20' einen Unterschied benachbart zu der U-förmigen Aufnahme 16 aufweist. Anders als bei dem vorangegangenen Ausführungsbeispiel ist der plattenförmige Anschlag 17 nicht in Verlängerung der Platte 18 ausgebildet, sonder steht als plattenförmiger Anschlag 17' senkrecht nach oben hervor. Zudem ist auf der zu dem Pfosten 2 gewandten Seite ein weiterer Anschlag in Form einer Platte 21 ausgebildet, der in Verlängerung-der Aufnahme 16 angeordnet ist. Dadurch kann die Platte 21 seitlich an dem Pfosten 2 anliegen, so dass bei einem Einschieben der Klammer 20' in horizontale Richtung parallel zu den abgebogenen Endabschnitten 4 eine Befestigung erreicht wird, obwohl die Aufnahme 16 mit ihrer Basis in Auszugsrichtung nicht an dem Endabschnitt 4 anliegt oder anliegen muss.

In den Figuren 4A bis 4C ist eine weitere Ausführungsform einer Schnellbefestigungseinrichtung gezeigt, die an einem Seitengitter 1 montiert wird. Die Schnellbefestigungseinrichtung umfasst eine vordere Klammer 40 und eine hintere Klammer 30, die von einer Vorderseite auf eine Stange 3 aufsteckbar sind. Die zugehörigen Klammern 40 und 30 sind in dem Figuren 5A und 5B dargestellt.

Die vordere Klammer 40 umfasst eine U-förmige Aufnahme 41, die um den vorne angeordneten abgebogenen Endabschnitt 4 der Stange 3 aufschiebbar ist. An der Klammer 40 ist ferner eine weitere U-förmige Aufnahme 42 ausgebildet, die winklig zu der Aufnahme 41 angeordnet ist und zum Umgreifen des vertikalen Pfostens 2 dient.

Die hintere Klammer 30 umfasst eine U-förmige Aufnahme 31, die um den hinteren Pfosten 2 aufsteckbar ist. Um die Schnellbefestigungseinrichtung auch gegen ein Abheben zur Vorderseite hin zu sichern, ist an der hinteren Klammer 30 eine Rastaufnahme 32 ausgebildet, die einen unteren Steg 35 umfasst, der den abgebogenen Endabschnitt 4 der Stange 3 untergreift. Ferner ist ein oberer Steg 33 ausgebildet, an dem eine Rastnase 34 auf der zu dem Steg 35 gewandten Seite angeordnet ist. Beim Aufschieben der Klammern 30 auf den abgebogenen Endabschnitt 4 wird der Steg 33 durch die Rastnase 34 nach oben gebogen, bis die Rastnase 34 den abgebogenen Endabschnitt hintergreift und somit die Schnellbefestigungseinrichtung gegen ein Abziehen sichert. Um das Abziehen durch hohe Auszugskräfte sicher zu verhindern, kann die Rastnase 34 in ihrer Erstreckung zu dem Steg 35 gleich oder größer sein als der halbe Durchmesser der Stange 3.

In den Figuren 6A und 6B ist eine modifizierte Ausgestaltung der Klammern 40 und 30' gezeigt, wobei die vordere Klammer 40 dem Ausführungsbeispiel der Figur 5A entspricht. Lediglich die hintere Klammer 30' ist dahingehend modifiziert, dass das Rastmittel nicht an der Aufnahme zur Festlegung des abgebogenen Endabschnittes 4, sondern an einer U-förmigen Aufnahme 31' zur Festlegung der Klammer 30' an dem vertikalen Pfosten 2 angeordnet ist. Hierfür ist an der U-förmigen Aufnahme 31' eine Wand des Schenkels unterteilt und auf der nach innen gerichteten Seite eine Rastnase 34' ausgebildet, die biegbar an der Aufnahme 31' angeordnet ist, so dass beim Einfügen des Pfostens 2 in die Aufnahme 31' das Rastnase 34' den Pfosten 2 hintergreift. Als Gegenlager für das Rastnase 34' dient ein gegenüberliegender Schenkel 35' der Aufnahme 31'. Senkrecht zu der Aufnahme 31' ist eine zweite U-förmige Aufnahme 32' für den abgebogenen Endabschnitt 4 der Stange 3 ausgebildet.

In den Figuren 7A bis 7C ist eine weitere Ausführungsform einer Schnellbefestigungseinrichtung dargestellt, mittels der eine Führungsschiene 6 einer Auszugsführung an einem Seitengitter 1 montiert wird. Die Schnellbefestigungseinrichtung umfasst eine vordere Klammer 50 und eine hintere Klammer 60, die an der Führungsschiene 6 oder einer mit der Führungsschiene 6 verbundenen Leiste 7 festgelegt sind.

Wie in den Figuren 8A und 8B zu erkennen ist, umfasst die vordere Klammer 50 eine U-förmige Aufnahme 51 zum Umgreifen des vertikalen Pfostens 2 des Seitengitters 1. Winklig zu der Aufnahme 51 ist eine weitere U-förmige Aufnahme 53 ausgebildet, mittels der ein abgebogener Endabschnitt 4 der Stange 3 umgriffen wird. Integral mit der U-förmigen Aufnahme 53 ist eine weitere U-förmige Aufnahme 52 ausgebildet, die zum Umgreifen eines sich in Längsrichtung erstreckenden Abschnittes der Stange 3 ausgebildet ist. Die U-förmigen Aufnahmen 51, 52 und 53 sind jeweils rechtwinklig zueinander angeordnet, so dass eine Übertragung von Kräften in fünf Richtungen möglich ist, ohne die Klammer 50 von dem Seitengitter 1 abzuziehen.

Die hintere Klammer 60 umfasst ebenfalls eine U-förmige Aufnahme 61, die zum Umgreifen der Stange 3 im Bereich der Längserstreckung dient. Benachbart zu der U-förmigen Aufnahme 61 ist ein Raststeg 62 ausgebildet, der eine nach unten hervorstehende Rastnase 63 aufweist. Beim Aufschieben der Klammern 50 und 60 wird der Steg 62 durch einen abgebogenen Endabschnitt 4 einer Stange 3 nach oben gebogen und die Rastnase 63 verrastet hinter dem abgebogenen Endabschnitt 4, so dass die Schnellbefestigungseinrichtung gegen ein Abziehen nach vorne gesichert ist. Ferner umfasst die Klammer 60 noch einen Anschlagssteg 64, der den vertikalen Pfosten 2 hintergreift, um auch im hinteren Bereich ein Abziehen zum Innenraum hin zu vermeiden.

In den Figuren 9A und 9B ist eine modifizierte Ausführungsform zweier Klammern 50 und 60' gezeigt, wobei die Klammer 50 dem vorangegangenen Ausführungsbeispiel entspricht. Bei der hinteren Klammer 60' ist eine U-förmige Aufnahme 61' ausgebildet, die die Stange 3 umgreift. Anders als bei dem vorangegangenen Ausführungsbeispiel greift das Rastmittel nicht an dem abgebogenen Endabschnitt 4 an, sondern an dem Pfosten 2. Hierfür ist endseitig an der Klammer 60' ein Anschlagssteg 64' ausgebildet, der den Pfosten 2 auf der zum Innenraum abgewandten Seite hintergreift. Benachbart zu dem Anschlagssteg 64' ist parallel ein Steg 62' ausgebildet, an dem ein Rastvorsprung 63' ausgebildet ist, der bei einem Aufschieben der Klammer 60' den Pfosten 2 hintergreift.

In den Figuren 10A bis 10C ist eine Ausführungsform einer Schnellbefestigungseinrichtung zur Befestigung einer Führungsschiene 6 einer Auszugsführung an einem Seitengitter 1 dargestellt. Die Schnellbefestigungseinrichtung umfasst eine vordere Klammer 70 und eine hintere Klammer 80, die an der Führungsschiene 6 oder einer mit der Führungsschiene 6 verbundenen Leiste festgelegt sind.

Wie in den Figuren 11A und 11B zu erkennen ist, umfasst die vordere Klammer 70 eine nach unten offene U-förmige Aufnahme 71 zum Umgreifen eines Endabschnittes 4 einer horizontalen Stange 3. Oberhalb der Aufnahme 71 ist vertikale Platte 72 ausgebildet, die als Anschlag dient und an dem vertikalen Pfosten 2 anlegbar ist. Integral mit der U-förmigen Aufnahme 71 ist ein nach unten gerichteter federnder Steg 73 ausgebildet, an dem ein Rastvorsprung 74 hervorsteht.

Die hintere Klammer 80 umfasst eine horizontal ausgerichtete U-förmige Aufnahme 81, die zum Umgreifen eines Endabschnittes 4 einer Stange 3 dient. Benachbart zu der U-fönnigen Aufnahme 81 ist ein plattenförmiger Anschlag 82 ausgebildet, der an einen vertikalen Pfosten 2 anlegbar ist. Auf der zu dem Anschlag 82 gegenüberliegenden Seite ist ein gewölbter Steg 83 vorgesehen, der an die horizontale Stange 3 im Bereich des Überganges zwischen dem Bereich der Längserstreckung und dem abgewinkelten Endabschnitt 4 innenseitig anlegbar ist.

Die Montage der Klammern 70 und 80 erfolgt zunächst durch ein Aufschieben der hinteren Klammer 80 auf einen Endabschnitt 4, so dass die Klammer 80 zwischen dem Pfosten 2 und dem Bereich der Längserstreckung der Stange 3 angeordnet ist. Anschließend wird die Führungsschiene 6 nach unten verschwenkt, so dass die Uförmige Aufnahme 71 von oben auf den Endabschnitt 4 aufgesteckt und über den Rastvorsprung 74 verrastet wird.

Die vorliegende Erfindung ist nicht auf die dargestellten Ausführungsbeispiele beschränkt. Es ist auch möglich, die Rastmittel und U-förmigen Aufnahmen an unterschiedlichen Stellen der einzelnen Klammern zu positionieren und auch die einzelnen Ausführungsbeispiele untereinander zu kombinieren.

Die Montage der Schnellbefestigungseinrichtung kann wahlweise in horizontale Richtung von innen oder von vorne erfolgen, aber auch ein Aufschwenken der Klammern auf das Seitengitter 1 an einer Stange 3, einem Pfosten 2 oder einem Endabschnitt 4 ist möglich.

### Bezugszeichenliste

- 1: Seitengitter
- 2: Pfosten
- 3: Stangen
- 4: Abgebogener Endabschnitt
- 5: Laufschiene
- 6: Führungsschiene
- 7: Leiste
- 8: Mittelschiene
- 10: Klammer
- 12: Plattenförmiger Anschlag
- 13: Stange
- 14: Abgewinkelter Vorsprung
- 15: Auflage
- 16: U-förmige Aufnahme
- 17: Plattenförmiger Anschlag
- 18: Platte
- 20: Klammer
- 20': Klammer
- 21: Platte
- 22: Steg
- 25: Vorsprung
- 26: Schlitz
- 30: Hintere Klammer
- 30': Hintere Klammer
- 31: U-förmige Aufnahme
- 31': U-förmige Aufnahme
- 32: Rastaufnahme
- 32': U-förmige Aufnahme
- 33: Oberer Steg
- 34: Rastnase
- 34': Rastnase
- 35: Unterer Steg
- 35': Schenkel
- 40: Vordere Klammer
- 50: Vordere Klammern
- 51: U-förmige Aufnahme
- 52: U-förmige Aufnahme
- 53: U-förmige Aufnahme
- 60: Klammer
- 60': Hintere Klammer
- 61: U-förmige Aufnahme
- 62: Raststeg
- 62': Steg
- 63: Rastnase
- 63': Rastvorsprung
- 64: Anschlagsteg
- 64': Anschlagsteg
- 70: Vordere Klammer
- 71: U-förmige Aufnahme
- 72: Vertikale Platte
- 73: Federnder Steg
- 74: Rastvorsprung
- 80: Hintere Klammer
- 81: U-förmige Aufnahme
- 82: Plattenförmiger Anschlag
- 83: Gewölbter Steg

## Patentansprüche

1. Schnellbefestigungseinrichtung mit einer Führungsschiene (6), die an einer horizontal verlaufenden Stange (3) befestigt ist, die an gegenüberliegenden Seiten jeweils einen abgebogenen Endabschnitt (4) aufweist, die an Pfosten (2) eines gitterartigen Seitenteils (1) festgelegt sind, wobei mindestens ein abgebogener Endabschnitt (4) durch eine mit der Führungsschiene (6) verbundene Klammer (10, 20, 20', 30, 30', 40, 50, 60, 60', 70, 80) umgriffen ist, wobei an der Klammer (10, 20, 20', 30, 30', 40, 50,60, 60', 70, 80) ein an einem Pfosten (2) auf der zur Führungsschiene (6) gewandeten Seite anliegender Anschlag (12, 17, 17', 31, 31', 42, 51, 64, 64' 72, 82) ausgebildet ist, **dadurch gekennzeichnet, dass** die Führungsschiene (6) oberhalb und nicht neben der horizontalen Stange (3) angeordnet ist.

2. Schnellbefestigungseinrichtung nach Anspruch 1, **dadurch gekennzeichnet, dass** eine weitere mit der Führungsschiene (6) Verbundene Klammer Vorgesehen ist, wobei an beiden Klammern (10,20,20', 30, 30', 40, 50, 60, 60', 70, 80) ein Anschlag (12, 17, 17', 31, 31', 42, 51, 61, 61', 72, 82) zur Anlage an einem Pfosten (2) auf der zur Führungsschiene (6) gewandten Seite ausgebildet ist.

3. Schnellbefestigungseinrichtung nach Anspruch 1 oder 2, **dadurch gekennzeichnet, dass** der Anschlag (12, 17, 17', 72, 82) plattenförmig ausgebildet ist.

4. Schnellbefestigungseinrichtung nach einem der Ansprüche 1 bis 3, **dadurch gekennzeichnet, dass** der Anschlag (31, 31', 42, 51, 52, 53, 61, 61') an einem U-förmigen Halter ausgebildet ist.

5. Schnellbefestigungseinrichtung nach einem der Ansprüche 1 bis 4, **dadurch gekennzeichnet, dass** jede Klammer (10, 20, 20', 30,30', 40, 50, 60, 60', 80) über Rastmittel (34, 34', 63, 63') an dem abgebogenen Endabschnitt (4) der Stange (3) fixiert ist.

6. Schnellbefestigungseinrichtung nach einem der Ansprüche 1 bis 5, **dadurch gekennzeichnet, dass** die Rastmittel (34, 34', 63, 63', 73) durch biegbare Stege an einer Klammer (30, 30', 60, 60', 70) gebildet sind.

7. Schnellbefestigungseinrichtung nach einem der Ansprüche 1 bis 6, **dadurch gekennzeichnet, dass** mindestens eine Klammer (30, 30', 40, 50, 60, 60') zwei winklig zueinander angeordnete U-förmige Aufnahmen aufweist.

8. Schnellbefestigungseinrichtung nach einem der Ansprüche 1 bis 7, **dadurch gekennzeichnet, dass** beide Klammern (10, 20, 20', 30, 30', 40, 50, 60, 60') an einer Leiste (7) festgelegt sind, die mit der Führungsschiene (6) verbunden ist.

9. Schnellbefestigungseinrichtung nach einem der Ansprüche 1 bis 7, **dadurch gekennzeichnet, dass** die Klammern integral mit der Führungsschiene (6) ausgebildet sind.

10. Schnellbefestigungseinrichtung nach Anspruch 6, **dadurch gekennzeichnet, dass** die Rastmittel (34, 34', 63, 63', 73) die Stange (3) oder den Pfosten (2) um mehr als die Hälfte des Durchmessers umgreifen.

11. Schnellbefestigungseinrichtung nach Anspruch 6, **dadurch gekennzeichnet, dass** an den Rastmitteln (34, 34', 63, 63', 73) an ihrer der Stange (3) oder der Pfosten (2) abgewandten Seite eine Anlaufschräge ausgebildet ist.

12. Schnellbefestigungseinrichtung nach einem der Ansprüche 1 bis 11, **dadurch gekennzeichnet, dass** zwei u-förmige Aufnahmen vorgesehen sind, die hinten klauenförmig den Endabschnitt (4) umgreifen und vorne durch Absenken auf den abgebogenen Endabschnitt (4) verrastet werden.

## Claims

1. A quick fastening device for fastening a guide rail (6) to a horizontally extending rod (3) which comprises one bent end section (4) at each opposite side, which end sections are fixed to posts (2) of a grid-like side part (1), wherein at least one bent end section (4) is encompassed by a clamp (10, 20, 20', 30, 30', 40, 50, 60, 60', 70, 80) connected to the guide rail (6), wherein a stop (12, 17, 17', 31, 31', 42, 51, 64, 64', 72, 82) lying against a post (2) on the side facing the guide rail (6) is formed on the clamp (10, 20, 20', 30, 30', 40, 50, 60, 60', 70, 80), **characterized in that** the guide rail (6) is disposed above and not on a side of the rod (3).

2. The quick fastening device according to claim 1, **characterized in that** a further clamp connected to the guide rail (6) is provided, whereby a stop (12, 17, 17', 31, 31', 42, 51, 61, 61', 72, 82) for abutting against a post (2) on the side facing the guide rail (6) is formed on both clamps (10, 20, 20', 30, 30', 40, 50, 60, 60', 70, 80).

3. The quick fastening device according to claim 1 or 2, **characterized in that** the stop (12, 17, 17', 72, 82) is formed in a plate shape.

4. The quick fastening device according to any one of claims 1 to 3, **characterized in that** the stop (31, 31', 42, 51, 52, 53, 61, 61') is formed on a U-shaped holder.

5. The quick fastening device according to any one of claims 1 to 4, **characterized in that** each clamp (10, 20, 20', 30, 30', 40, 50, 60, 60', 80) is fixed on the bent end section (4) of the rod (3) by means of latching means (34, 34', 63, 63').

6. The quick fastening device according to any one of claims 1 to 5, **characterized in that** the latching means (34, 34', 63, 63', 73) are formed by bendable webs on a clamp (30, 30',60, 60', 70).

7. The quick fastening device according to any one of claims 1 to 6, **characterized in that** at least one clamp (30, 30', 40, 50, 60, 60') comprises two U-shaped receptacles disposed at an angle to one another.

8. The quick fastening device according to any one of claims 1 to 7, **characterized in that** both clamps (10, 20, 20', 30, 30', 40, 50, 60, 60') are fixed on a strip (7) which is connected to the guide rail (6).

9. The quick fastening device according to any one of claims 1 to 7, **characterized in that** the clamps are formed integrally with the guide rail (6).

10. The quick fastening device according to claim 6, **characterized in that** the latching means (34, 34', 63, 63', 73) encompass the rod (3) or the post (2) over more than half the diameter.

11. The quick fastening device according to claim 6, **characterized in that** a run-in slope is formed on the latching means (34, 34', 63, 63', 73) on its side facing away from the rod (3) or the post (2).

12. The quick fastening device according to any one of claims 1 to 11, **characterized in that** two U-shaped receptacles are provided, which encompass the end section (4) from behind in a claw-like manner and are engaged at the front by lowering on to the bent end section (4).

## Revendications

1. Dispositif de fixation rapide comprenant un rail de guidage (6) qui est fixé sur une tige (3) s'étendant horizontalement qui comporte respectivement sur ses côtés opposés un tronçon d'extrémité courbé (4) fixés sur un montant (2) d'une pièce latérale (1) en forme de grille, dans lequel au moins un tronçon d'extrémité courbé (4) est enveloppé par une pince (10, 20, 20', 30, 30', 40, 50, 60, 60', 70, 80) reliée au rail de guidage (6), et sur laquelle est formée une butée (12, 17, 17', 31, 31', 42, 51, 64, 64', 72, 82) s'appuyant sur un montant (2) sur sa face tournée vers le rail de guidage (6),
**caractérisé en ce que**
le rail de guidage (6) est monté au-dessus et non pas au voisinage de la tige horizontale (3).

2. Dispositif de fixation rapide conforme à la revendication 1,
**caractérisé en ce qu'**
il est prévu une autre pince reliée au rail de guidage (6), et, sur les deux pinces (10, 20, 20', 30, 30', 40, 50, 60, 60', 70, 80) est formée une butée (12, 17, 17', 31, 31', 42, 51, 61, 61', 72, 82) pour lui permettre de s'appuyer sur un montant (2), sur sa face tournée vers le rail de guidage (6).

3. Dispositif de fixation rapide conforme à la revendication 1 ou 2,
**caractérisé en ce que**
la butée (12, 17, 17', 72, 82) est réalisée en forme de plaque.

4. Dispositif de fixation rapide conforme à l'une des revendications 1 à 3,
**caractérisé en ce que**
la butée (31, 31', 42, 51, 52, 53, 61, 61') est réalisée sur un support en forme de U.

5. Dispositif de fixation rapide conforme à l'une des revendications 1 à 4,
**caractérisé en ce que**
chacune des pinces (10, 20, 20', 30, 30', 40, 50, 60, 60', 80) est fixée sur le tronçon d'extrémité courbé (4) de la tige (3) par l'intermédiaire de moyens d'encliquetage (34, 34', 63, 63').

6. Dispositif de fixation rapide conforme à l'une des revendications 1 à 5,
**caractérisé en ce que**
les moyens d'encliquetage (34, 34', 63, 63', 73) sont formés par des barrettes flexibles sur une pince (30, 30', 60, 60', 70).

7. Dispositif de fixation rapide conforme à l'une des revendications 1 à 6,
**caractérisé en ce qu'**
au moins une pince (30, 30', 40, 50, 60, 60') comporte deux logements de réception en forme de U coudés l'un par rapport à l'autre.

8. Dispositif de fixation rapide conforme à l'une des revendications 1 à 7,
**caractérisé en ce que**
les deux pinces (10, 20, 20', 30, 30', 40, 50, 60, 60') sont fixées sur une baguette (7) qui est reliée au rail de guidage (6).

9. Dispositif de fixation rapide conforme à l'une des revendications 1 à 7,
**caractérisé en ce que**
les pinces sont formées intégralement avec le rail de guidage (6).

10. Dispositif de fixation rapide conforme à l'une des revendications 1 à 6,
**caractérisé en ce que**
les moyens d'encliquetage (34, 34', 63, 63', 73), la tige (3) ou les montants (2) viennent en prise sur plus de la moitié de leur diamètre.

11. Dispositif de fixation rapide conforme à l'une des revendications 1 à 6,
**caractérisé en ce que**
les moyens d'encliquetage (34, 34', 63, 63', 73) comportent un biseau de montage, sur leurs côtés situés à l'opposé de la tige (3) ou des montants (2).

12. Dispositif de fixation rapide conforme à l'une des revendications 1 à 11,
**caractérisé en ce qu'**
il est prévu deux logements de réception en forme de U qui enveloppent le tronçon d'extrémité (4) par l'arrière en formant des griffes et sont encliquetés par l'avant en s'affaissant sur les tronçons d'extrémité courbés (4).
